# EUROPÄISCHE PATENTSCHRIFT

(11) **EP 0 810 950 B1**
(45) Veröffentlichungstag und Bekanntmachung des Hinweises auf die Patenterteilung: **25.04.2001**
(21) Anmeldenummer: 95940954.1
(22) Anmeldetag: 13.12.1995
(51) Int. Cl.: B65D 33/30, B65D 33/16

(54) **ROLLVERSCHLUSS FÜR PACKSÄCKE ODER DERGLEICHEN**
ROLL CLOSURE FOR PACKING SACKS OR THE LIKE
FERMETURE ENROULABLE POUR SACHETS D'EMBALLAGE OU SIMILAIRE

(30) Priorität: 13.12.1994 DE 9419699 U
(43) Veröffentlichungstag der Anmeldung: 10.12.1997
(73) Patentinhaber: ORTLIEB, Hartmut, 90431 Nürnberg (DE)
(72) Erfinder: ORTLIEB, Hartmut, 90431 Nürnberg (DE)
(74) Vertreter: Rauh, Helga
(86) Internationale Anmeldenummer: DE9501785
(87) Internationale Veröffentlichungsnummer: WO9618549

(56) Entgegenhaltungen:
- CH-A- 202 690
- DE-U- 8 610 874
- FR-A- 872 803
- FR-A- 2 718 108
- GB-A- 936 692
- US-A- 3 315 877
- US-A- 4 356 954
- PATENT ABSTRACTS OF JAPAN vol. 18, no. 424 (M-1652), 9.August 1994 & JP,A,06 127557 (DAINIPPON PRINTING), 10.Mai 1994,
- PATENT ABSTRACTS OF JAPAN vol. 17, no. 541 (M-1488), 29.September 1993 & JP,A,05 147661 (DAINIPPON PRINTING), 15.Juni 1993,

## Beschreibung

Die Erfindung betrifft einen Rollverschluß für Packsäcke oder dergleichen mit den Merkmalen des Oberbegriffs des Anspruchs 1.

Ein derartiger Rollverschluss für Packsäcke oder dergleichen, bestehend aus einer zusammenrollbaren Verlängerung des Körpers des Packsackes, sowie einer Befestigung für die Verlängerung im zusammengerollten Zustand, wobei im Bereich der Verlängerung und parallel zu deren Ende an deren Innen- und/oder Außenseite wenigstens zwei Streifen aus einem flexiblen Material aufgebracht sind, die in einem flachgelegten, oder teilweise oder ganz eingerollten Zustand der Verlängerung im wesentlichen kongruent zueinander sind, die die Verlängerung seitlich überragen, und wobei der Packsack aus einem wasserdichten Material besteht, ist aus der DE-U-86 10 874 bekannt. Ein flexibler Beutel mit einem Faltverschluß ist aus der GB-A-936,692 bekannt.

Aufgabe der.vorliegenden Erfindung ist es, einen Rollverschluß der eingangs genannten Art zu schaffen, der sich durch besondere Dichtigkeit gegenüber Wasser und Spritzwasser auszeichnet und der einfach und preiswert in der Fertigung ist.

Diese Aufgabe wird mit den im kennzeichnenden Teil des Anspruchs 1 genannten Merkmalen gelöst. Fortbildungen und vorteilhafte Ausführungen der Erfindung sind in den weiteren Ansprüchen umfaßt.

Erfindungsgemäß sind bei einem Rollverschluß der gattungsbildenden Art die Streifen mit als Gleitverschluß ausgebildeten Dichtlippen versehen. Diese Dichtlippen sind, sofern sie im Inneren der Verlängerung angeordnet sind, mit einem Abstand zu deren Oberkante angeordnet, damit sich über ihnen noch ein Griffbereich befindet. Die Streifen und der Packsack bestehen aus einem wasserdichten Material.

Liegen die Streifen im Inneren der Verlängerung, so weist diese seitliche Ausklinkungen auf.

Die Streifen bestehen aus einem Kunststoffmaterial oder einem mit Kunststoff beschichteten flexiblen Material. Sie können auf die Verlängerung aufgeklebt, aufgeschweißt oder aufgenäht sein.

Zur Verminderung der auf die Verlängerung wirkenden Schälkräfte können die Streifen im Anfangsbereich des Überstandes seitliche Ausnehmungen aufweisen, die sich über den Endbereich der Verlängerung erstrecken oder außen neben.dieser angeordnet sind.

Zur Erhöhung der Stabilität gegenüber Schälkräften können die Streifen auch Aufschweißteile aufweisen, die sich im Anfangsbereich des Überstandes über den Endbereich der Verlängerung erstrecken oder die auf der Verlängerung angeordnet sind.

Vorteilhafterweise sind die Streifen an ihren gegenüberliegenden Enden durch Kleben, Schweißen oder dergleichen miteinander verbunden. Die Verbindung kann nach einer besonders vorteilhaften Ausführung der Erfindung jeweils durch Schnallen hergestellt werden, die über die Enden gestülpt oder zwischen diese gelegt oder auf eine ihrer Außenseiten aufgebracht sind und durch Nieten, Verquetschen, Schweißen, Kleben, Verrasten, Verpressen oder Verstiften an den Enden befestigt sind.

Die Schnallen greifen vorteilhafterweise zur Erhöhung der Stabilität mit einem Schlitz über die Enden der Verlängerung hinaus.

Vorteilhafterweise sind die Schnallen gegenseitig durch einen flexiblen Formschluß miteinander in Eingriff bringbar. Sie weisen weiter vorteilhafterweise Durchgangslöcher oder Aufnahmen auf, die im Zustand des Eingriffs beider Schnallen übereinander liegen oder sonst räumlich korrespondieren und den Eingriff eines Schlosses erlauben.

Die Streifen können aus einem mit Kunststoff beschichteten Gurtband bestehen, wobei der Kunststoff beispielsweise um das Gurtband umextrudiert ist. Die Dichtlippe kann mit dem Kunststoff koextrudiert sein. Die Streifen können weiter aus einem geschnittenen Gewebe oder einem Gurtbandgewebe, ggf. mit Webkanten versehen, bestehen und sind mit einem thermoplastischen Kunststoffmaterial, wie Polyurethan oder PVC, umextrudiert oder beschichtet, wobei ggf. ein Haftvermittler als Vorbeschichtung verwendet wird.

Die Streifen können auch aus einem Gewebe bestehen und sind mit einem thermoplastischen Kunststoffmaterial, wie Polyurethan oder PVC, beschichtet, wobei die Kunststoffstreifen aufgeschweißt oder mittels Heißkleber aufgebracht sind.

Im folgenden wird die Erfindung anhand von Zeichnungen beispielhaft näher beschrieben. Dabei zeigen:
- Fig. 1: einen Rollverschluß mit innen liegenden Streifen;
- Fig. 2: einen Rollverschluß mit außen liegenden Streifen;
- Fig. 3: einen Rollverschluß mit Schnallen;
- Fig. 4: einen Schnitt durch eine Ausführung einer Schnalle mit dem Rollverschluß.

In Fig. 1 ist die Verlängerung 1 eines Packsackes im flachgelegten Zustand dargestellt. Die Verlängerung weist endseitig Ausklinkungen 1' auf, durch die zwei übereinanderliegende Streifen 2 seitlich aus dieser austreten. Die Streifen weisen Löcher 3 für die Befestigung von Schnallen auf. Auf der linken Seite ist eine aufgeklebte Verstärkung 4 dargestellt.

Bei der Fig. 2 liegen die Streifen 2 auf der Außenseite der Verlängerung 1. Auch hier sind Löcher 3 für Schnallen vorhanden. Rechts ist dargestellt, wie die Streifen 2 im Anfangsbereich ihres Überstandes mit Einbuchtungen, bzw. Ausnehmungen 5 versehen sind.

In Fig. 3 ist eine Verlängerung 1 mit außen liegenden Streifen 2 dargestellt, wobei den Streifenenden jeweils Schnallen 6, 7 zugeordnet sind, die formschlüssig ineinanderpassen und mit Löchern für den Eingriff eines Schlosses versehen sind.

In der Schnittdarstellung einer Schnalle 7 mit den Streifen 2 und dem Ende der Verlängerung 1 ist gezeigt, wie die Schnalle 7 endseitig mit einer abgeschrägten Kontur bis über die Außenkante der Verlängerung 1 greift. Durch dieses Übergreifen der Enden der Schnalle 7 wird eine höhere Festigkeit gegenüber Schälkräften bewirkt.

## Patentansprüche

1. Rollverschluß für Packsäcke oder dergleichen aus wasserdichtem Material, bestehend aus einer zusammenrollbaren Verlängerung (1) des Körpers des Packsackes, sowie einer Befestigung für die Verlängerung (1) im zusammengerollten Zustand, wobei im Bereich der Verlängerung (1) und parallel zu deren Ende an deren Innen- oder Außenseiten jeweils ein Streifen (2) aus einem flexiblen Material aufgebracht ist,
die Streifen in einem flachgelegten, oder teilweise oder ganz eingerollten Zustand der Verlängerung (1) im wesentlichen kongruent zueinander sind und die die Verlängerung (1) seitlich überragen,
**dadurch gekennzeichnet,**
daß die Streifen mit als Gleitverschluß ausgebildeten Dichtlippen versehen sind.

2. Rollverschluß für Packsäcke oder dergleichen nach Anspruch 1,
**dadurch gekennzeichnet,**
daß die Dichtlippen im Inneren der Verlängerung mit einem Abstand zu deren Oberkante angeordnet sind.

3. Rollverschluß für Packsäcke oder dergleichen nach Anspruch 1,
**dadurch gekennzeichnet,**
daß die Verlängerung (1) für innenliegende Streifen seitliche Ausklinkungen aufweist.

4. Rollverschluß für Packsäcke oder dergleichen nach Anspruch 1,
**dadurch gekennzeichnet,**
daß die Streifen aus einem Kunststoffmaterial oder einem mit Kunststoff beschichteten flexiblen Material bestehen.

5. Rollverschluß für Packsäcke oder dergleichen nach Anspruch 1,
**dadurch gekennzeichnet,**
daß die Streifen auf die Verlängerung aufgeklebt, aufgeschweißt oder aufgenäht sind.

6. Rollverschluß für Packsäcke oder dergleichen nach Anspruch 1,
**dadurch gekennzeichnet,**
daß die Streifen im Anfangsbereich des Überstandes seitliche Ausnehmungen (5) aufweisen, die sich über den Endbereich der Verlängerung erstrecken oder außen neben dieser angeordnet sind.

7. Rollverschluß für Packsäcke oder dergleichen nach Anspruch 1,
**dadurch gekennzeichnet,**
daß die Streifen Aufschweißteile oder Aufklebeteile (4) aufweisen, die sich im Anfangsbereich des Überstandes über den Endbereich der Verlängerung erstrecken oder die auf der Verlängerung angeordnet sind.

8. Rollverschluß für Packsäcke oder dergleichen nach Anspruch 1,
**dadurch gekennzeichnet,**
daß die Streifen an ihren gegenüberliegenden Enden durch Kleben, Schweißen oder dergleichen miteinander verbunden sind.

9. Rollverschluß für Packsäcke oder dergleichen nach Anspruch 8,
**dadurch gekennzeichnet,**
daß die Verbindung jeweils durch Schnallen (6, 7) hergestellt ist, die über die Enden gestülpt oder zwischen diese gelegt oder auf eine ihrer Außenseiten aufgebracht sind und durch Nieten, Verquetschen, Schweißen, Kleben, Verrasten, Verpressen oder Verstiften an den Enden befestigt sind.

10. Rollverschluß für Packsäcke oder dergleichen nach Anspruch 8,
**dadurch gekennzeichnet,**
daß die Schnallen (7) mit einem Schlitz über die Enden der Verlängerung hinausgreifen.

11. Rollverschluß für Packsäcke oder dergleichen nach Anspruch 8,
**dadurch gekennzeichnet,**
daß die Schnallen (6, 7) gegenseitig durch einen flexiblen Formschluß miteinander in Eingriff bringbar sind.

12. Rollverschluß für Packsäcke oder dergleichen nach Anspruch 11,
**dadurch gekennzeichnet,**
daß die Schnallen Durchgangslöcher oder Aufnahmen aufweisen, die im Zustand des Eingriffs beider Schnallen übereinander liegen oder sonst räumlich korrespondieren und den Eingriff eines Schlosses erlauben.

13. . Rollverschluß für Packsäcke oder dergleichen nach Anspruch 1,
**dadurch gekennzeichnet,**
daß die Streifen aus einem mit Kunststoff beschichteten Gurtband bestehen.

14. Rollverschluß für Packsäcke oder dergleichen nach Anspruch 13,
**dadurch gekennzeichnet,**
daß der Kunststoff um das Gurtband umextrudiert ist.

15. Rollverschluß für Packsäcke oder dergleichen nach Anspruch 14,
**dadurch gekennzeichnet,**
daß mit dem Kunststoff die Dichtlippe koextrudiert ist.

16. Rollverschluß für Packsäcke oder dergleichen nach Anspruch 1,
**dadurch gekennzeichnet,**
daß die Streifen aus einem geschnittenen Gewebe oder einem Gurtbandgewebe, ggf. mit Webkanten versehen, bestehen und daß sie mit einem thermoplastischen Kunststoffmaterial, wie Polyurethan oder PVC, umextrudiert oder beschichtet sind, wobei ggf. ein Haftvermittler als Vorbeschichtung verwendet wird.

17. Rollverschluß für Packsäcke oder dergleichen nach Anspruch 1,
**dadurch gekennzeichnet,**
daß die Streifen aus einem Gewebe bestehen und daß sie mit einem thermoplastischen Kunststoffmaterial, wie Polyurethan oder PVC, beschichtet sind, wobei Kunststoffstreifen aufgeschweißt oder mittels Heißkleber aufgebracht sind.

## Claims

1. A roll closure for packing sacks or the like made of waterproof material, comprising an extension (1) of the body of the packing sack which can be rolled up, and a fastening for the extension (1) in the rolled-up state, wherein there are attached in the region of the extension (1) and parallel to an end thereof on the interior or exterior sides thereof respective strips (2) made of a flexible material, which strips are substantially congruent with one another when the extension (1) is in a laid out flat or partially or totally rolled-up state, and which extend laterally beyond the extension (1), characterised in that the strips are provided with sealing lips designed as a sliding fastener.

2. A roll closure for packing sacks or the like according to Claim 1, characterised in that the sealing lips are arranged in the interior of the extension at a distance from the top edge thereof

3. A roll closure for packing sacks or the like according to Claim 1, characterised in that the extension (1) has lateral notches for internally located strips.

4. A roll closure for packing sacks or the like according to Claim 1, characterised in that the strips are made of a plastics material or a flexible material coated with a plastics material.

5. A roll closure for packing sacks or the like according to Claim 1, characterised in that the strips are glued, welded or sewn onto the extension.

6. A roll closure for packing sacks or the like according to Claim 1, characterised in that the strips have lateral recesses (5) in the initial region of the projecting length which extend over the end region of the extension or are arranged externally adjacent thereto.

7. A roll closure for packing sacks or the like according to Claim 1, characterised in that the strips have welded-on parts or glued-on parts (4) which extend in the initial region of the projecting length over the end region of the extension or which are arranged on the extension.

8. A roll closure for packing sacks or the like according to Claim 1, characterised in that the strips are connected together at their opposite ends by gluing, welding or the like.

9. A roll closure for packing sacks or the like according to Claim 8, characterised in that the connection is produced by respective clasps (6, 7) which are placed over the ends or placed between them or attached to one of their exterior sides and are fastened to the ends by riveting, pinching, welding, gluing, locking, pressing or pinning together.

10. A roll closure for packing sacks or the like according to Claim 8, characterised in that a slot of the clasps (7) engages beyond the ends of the extension.

11. A roll closure for packing sacks or the like according to Claim 8, characterised in that the clasps (6, 7) may be brought into mutual engagement by means of a flexible positive-locking connection with one another.

12. A roll closure for packing sacks or the like according to Claim 11, characterised in that the clasps have holes passing therethrough or holders which in the state of engagement of the two clasps lie one above the other or correspond in some other spatial way and allow the engaging of a lock

13. A roll closure for packing sacks or the like according to Claim 1, characterised in that the strips are made of webbing coated with a plastics material.

14. A roll closure for packing sacks or the like according to Claim 13, characterised in that the plastics material is extruded around the webbing.

15. A roll closure for packing sacks or the like according to Claim 14, characterised in that the sealing lip is co-extruded with the plastics material.

16. A roll closure for packing sacks or the like according to Claim 1, characterised in that the strips are made of a cut woven fabric or a woven webbing fabric, optionally provided with selvages, and in that it has extruded around it or is coated with a thermoplastic plastics material, such as polyurethane or PVC, an adhesion promoter optionally being used as a preliminary coating.

17. A roll closure for packing sacks or the like according to Claim 1, characterised in that the strips are made of a woven material and in that they are coated with a thermoplastic plastics material, such as polyurethane or PVC, plastics material strips being welded on or attached by means of hot-setting adhesive.

## Revendications

1. Fermeture à enroulement pour sacs d'emballage ou analogues en un matériau étanche à l'eau, constituée d'une rallonge enroulable (1) du corps du sac d'emballage, ainsi que d'une fixation pour la rallonge (1) à l'état enroulé, auquel cas, dans la zone de la rallonge (1), et parallèle-ment à son extrémité, une bande (2) en un matériau flexible est rapportée à sa face intérieure ou à sa face extérieure, les bandes sont pour l'essentiel congruentes l'une à l'autre quand la rallonge (1) est apposée à plat ou se trouve dans un état en totalité ou en partie enroulée, et dépassent latéralement de la rallonge (1), caractérisée en ce que les bandes sont pourvues de lèvres d'étanchéité configurées comme une fermeture glissante.

2. Fermeture à enroulement pour sacs d'emballage ou analogues selon la revendication 1, caractérisée en ce que les lèvres d'étanchéité sont disposées à l'intérieur de la rallonge, à une certaine distance de l'arête supérieure de cette dernière.

3. Fermeture à enroulement pour sacs d'emballage ou analogues selon la revendication 1, caractérisée en ce que la rallonge (1) comporte pour les bandes intérieures des encoches latérales.

4. Fermeture à enroulement pour sacs d'emballage ou analogues selon la revendication 1, caractérisée en ce que les bandes sont constituées d'un matériau plastique ou d'un matériau souple enduit de plastique.

5. Fermeture à enroulement pour sacs d'emballage ou analogues selon la revendication 1, caractérisée en ce que les bandes sont appliquées sur la rallonge par collage, soudage ou couture.

6. Fermeture à enroulement pour sacs d'emballage ou analogues selon la revendication 1, caractérisée en ce que les bandes, dans la zone initiale du porte-à-faux, comportent des évidements latéraux (5), qui s'étendent sur la zone terminale de la rallonge ou sont disposées à l'extérieur, à côté de cette dernière.

7. Fermeture à enroulement pour sacs d'emballage ou analogues selon la revendication 1, caractérisée en ce que les bandes comportent des parties (4) pour application par soudage ou collage, qui s'étendent dans la zone ini-tiale du porte-à-faux, sur la zone terminale de la rallonge, ou encore qui sont disposées sur la rallonge.

8. Fermeture à enroulement pour sacs d'emballage ou analogues selon la revendication 1, caractérisée en ce que les bandes sont, en leurs extrémités opposées, assem-blées l'une à l'autre par collage, soudage ou analogues.

9. Fermeture à enroulement pour sacs d'emballage ou analogues selon la revendication 8, caractérisée en ce que chaque assemblage est réalisé par des boucles (6, 7), qui sont enfoncées sur les extrémités ou sont disposées entre ces dernières, ou appliquées sur l'une de leurs faces extérieures, et sont fixées en leurs extrémités par rive-tage, sertissage, soudage, collage, enclenchement, pressage ou goujonnage.

10. Fermeture à enroulement pour sacs d'emballage ou analogues selon la revendication 8, caractérisée en ce que les boucles (7) dépassent, par une fente, des extrémités de la rallonge.

11. Fermeture à enroulement pour sacs d'emballage ou analogues selon la revendication 8, caractérisée en ce que les boucles (6, 7) peuvent être mutuellement mises en prise, par une liaison souple avec correspondance de forme.

12. Fermeture à enroulement pour sacs d'emballage ou analogues selon la revendication 11, caractérisée en ce que les boucles comportent des trous traversants ou des logements qui, quand les deux boucles sont en prise, se trouvent l'un au-dessus de l'autre, ou sinon présentent une correspondance spatiale et permettent l'insertion d'un cadenas.

13. Fermeture à enroulement pour sacs d'emballage ou analogues selon la revendication 1, caractérisée en ce que les bandes sont constituées d'une sangle enduite de plastique.

14. Fermeture à enroulement pour sacs d'emballage ou analogues selon la revendication 13, caractérisée en ce que le plastique est appliqué par extrusion autour de la sangle.

15. Fermeture à enroulement pour sacs d'emballage ou analogues selon la revendication 14, caractérisée en ce que la lèvre d'étanchéité est co-extrudée en même temps que le plastique.

16. Fermeture à enroulement pour sacs d'emballage ou analogues selon la revendication 1, caractérisée en ce que les bandes sont constituées d'un tissu coupé ou d'un tissu pour sangle, pourvu éventuellement de lisières, et qu'elles sont entourées par extrusion ou enduites d'un matériau thermoplastique tel que le polyuréthanne ou le PVC, auquel cas on utilise éventuellement un promoteur d'adhérence en tant qu'enduction préalable.

17. Fermeture à enroulement pour sacs d'emballage ou analogues selon la revendication 1, caractérisée en ce que les bandes sont constituées d'un tissu, et qu'elles sont enduites d'un matériau thermoplastique tel que le polyuréthanne ou le PVC, les bandes plastiques étant appliquées par soudage ou à l'aide d'un adhésif fusible.
